# EUROPÄISCHE PATENTSCHRIFT

(11) **EP 1 023 736 B1**
(45) Veröffentlichungstag und Bekanntmachung des Hinweises auf die Patenterteilung: **29.05.2002**
(21) Anmeldenummer: 98958180.6
(22) Anmeldetag: 30.09.1998
(51) Int. Cl.: H01F 37/00, H01F 27/29

(54) **DROSSEL ZUR FUNKENTSTÖRUNG**
RADIO INTERFERENCE SUPPRESSION CHOKE
SELF ANTIPARASITE

(30) Priorität: 14.10.1997 DE 19745390
(43) Veröffentlichungstag der Anmeldung: 02.08.2000
(73) Patentinhaber: Vacuumschmelze GmbH, 63450 Hanau (DE)
(72) Erfinder: BRUNNER, Markus, D-63856 Bessenbach (DE)
(74) Vertreter: Patentanwälte Westphal, Mussgnug & Partner
(86) Internationale Anmeldenummer: DE9802914
(87) Internationale Veröffentlichungsnummer: WO9919889

(56) Entgegenhaltungen:
- EP-A- 0 306 041
- EP-A- 0 655 754
- PATENT ABSTRACTS OF JAPAN vol. 015, no. 070 (E-1035), 19. Februar 1991 & JP 02 292805 A (TOSHIBA CORP), 4. Dezember 1990
- PATENT ABSTRACTS OF JAPAN vol. 013, no. 304 (E-786), 12. Juli 1989 & JP 01 081209 A (TOSHIBA CORP), 27. März 1989
- PATENT ABSTRACTS OF JAPAN vol. 096, no. 011, 29. November 1996 & JP 08 172019 A (TOSHIBA CORP), 2. Juli 1996

## Beschreibung

Die Erfindung betrifft eine Drossel zur Funkentstörung sowie ein Verfahren zu dessen Herstellung.

In getakteten Netzteilen, insbesondere in Schaltnetzteilen, kommt es durch sehr steile Spannungs- bzw. Stromflanken während der Schaltoperationen des Netzteils zu elektromagnetischen Störungen. Diese sogenannten "breitbandigen Funkstörungen" sind jedoch unerwünscht. Ihre Frequenzen liegen im Bereich einiger hundert Kilohertz bis hinein in den Megaherzbereich. Entsprechend den Normen der elektromagnetischen Verträglichkeit (EMV) sind diese Funkstörungen am Entstehungsort, das heißt innerhalb des Gerätes, zu beseitigen.

Die wohl effektivste Methode zur Funkentstörung liegt in der Verwendung von sogenannten Einleiterdrosseln. Einleiterdrosseln sind Drosseln zur Funkentstörung, die als ringförmige, auf einen Draht oder einen Anschlußstift eines Schaltungsbauteils aufsteckbare Magnetbandkerne ausgebildet sind. Derartige Drosseln zur Funkentstörung sind aus dem Datenbuch der Toshiba Corporation, Material & Components, Technical Data, "Amorphous Noise Suppressor, AMOBEAD™, Serial No. E-63001, 30. Januar 1988, bekannt.

Einleiterdrosseln weisen gegenüber anderen Bauelementen zur Funkentstörung, wie beispielsweise einen RC-Tiefpaß, den Vorteil von großen Induktivitäten auch bei großen Drosselströmen sowie einer breitbandigen Entstörwirkung im Bereich von 10 kHz bis 30 MHz auf. Des weiteren weisen sie eine besonders hohe Einfügungsdämpfung auch im unteren Frequenzbereich auf. Schließlich weisen sie geringe Gesamtverluste und kleine Bauteilgrößen auf.

In oben genanntem Dokument sind sogenannte Einleiterdrosseln in Form kleiner gewickelter Magnetbandkerne aus amorphen Legierungen, insbesondere auf Kobaltbasis angegeben. Die gewikkelten Magnetbandkerne werden auf den Strom führenden Leiter des die Störung verursachenden Bauteils aufgeschoben bzw. aufgesteckt. Sie wirken dort als sättigbare Drosseln, mit deren Hilfe hochfrequente Störungen während eines Schaltvorganges effektiv bekämpft werden können. Im Anschluß an den Schaltvorgang erfolgt durch die Sättigung des Magnetmaterials des Magnetbandkerns jedoch keine Beeinflussung des zu schützenden Schaltkreises mehr.

Bei der Herstellung eines derartigen Magnetbandkerns aus einer amorphen Legierungen wird jedoch üblicherweise das zu verwickelnde Band an einer Wickelwelle aus Werkzeugstahl in der Regel durch eine Punktschweißung befestigt. Nach dem Anschweißen wird der Magnetbandkern mit den gewünschten geometrischen Daten gewickelt. Schließlich wird das Bandende wieder durch eine Punktschweißung am Außenumfang des Magnetbandkerns befestigt. Nach Abschluß des Schweißvorganges wird der Magnetbandkern von der Wickelwelle abgeschert. Der so entstandene ringförmige Magnetbandkern kann dann auf bekannte Weise weiterverarbeitet werden. Insbesondere wird dabei der Magnetbandkern einer Wärmebehandlung unterzogen und anschließend mit einer Passivierungsschicht bedeckt.

Derartige Einleiterdrosseln sind jedoch bei der Herstellung, da die ringförmigen Bauteile manuell über die Anschlußstifte, beispielsweise eines Transistors oder einer Diode, angebracht werden müssen. Dabei spielt insbesondere die Justierung der ringförmigen Einleiterdrossel um die Anschlußstifte eine große Rolle und erfordert zusätzlichen Montageaufwand.

Ein weiterer wesentlicher Nachteil ergibt sich aus dem sehr schlechten thermischen Kontakt des Magnetbandkernes zu den Anschlußstiften der Schaltung und dadurch verursachter mangelhaften Abführung der Verlustwärme aus dem Magnetbandkern. So führt beispielsweise die bei einer Magnetisierung bis in die Sättigung bei Frequenzen im Bereich einiger hundert Kilohertz entstehende Verlustwärme in der Regel zu einer Bauteilerwärmung von über 100° C. Durch diese hohen Temperaturen und das durch den Betriebsstrom erzeugte Magnetfeld in Wikkelrichtung kommt es zu einer Temperung, welche ungünstigerweise eine rechteckförmige Hysteresschleife verursacht, die wiederum das Magnetfeld in Wicklungsrichtung verstärkt. Diese hohen Temperaturen werden von den eingesetzten Legierungen jedoch auf Dauer nicht verkraftet, was zu einer Alterung des Materials des Magnetbandkerns mit entsprechender Änderungen der magnetischen Eigenschaften der Legierungen führt. Diese bedingen in der Regel eine weitere Erhöhung der Ummagnetisierungsverluste, was letztendlich zum thermischen Versagen der Drossel führen kann.

In EP A 0655754 wird ein induktives Bauelement beschrieben, bei dem eine Magnetfolie eng um einen Anschlußdraht zu einem Magnetbandkern gewickelt ist. Dieses Dokument offenbart eine Drossel zur Funkentstörung gemäss dem Oberbegriff der Ansprüche 1 und 2.

Aufgabe der vorliegenden Erfindung ist es daher, eine Drossel zur Funkentstörung anzugeben, die mit einem möglichst sehr geringen Montageaufwand herstellbar ist und die zur Abführung der Verlustwärme aus dem Magnetbandkernes einen sehr guten thermischen Kontakt des Magnetbandkernes zur Schaltung aufweist.

Erfindungsgemäß wird diese Aufgabe gelöst durch die in den Kennzeichnenden Teilen der Ansprüche 1 und 2 aufgeführte Merkmale.

Durch die erfindungsgemäße Drossel zur Funkentstörung werden sowohl die genannten Montageschwierigkeiten vermieden, als auch das Problem der thermischen Ankopplung der Drossel an die übrige Schaltung gelöst. Alle anderen genannten Vorteile, insbesondere die sehr guten Dämpfungseigenschalten, bleiben uneingeschränkt erhalten.

Bei der erfindungsgemäßen Drossel zur Funkentstörung wird zur Herstellung von Magnetbandkernen ein Anschlußdraht verwendet, der als Wicklungswelle für den Magnetbandkern dient. Das Material des Anschlußdrahts ist aus einer Legierung, die sowohl punktschweißfähig zum Anschweißen des zu verwickelnden Magnetbandes, als auch weichlötbar zur späteren Montage des Bauteils ist. Der als Wickelwelle des Magnetbandkerns verwendete Anschlußdraht verbleibt im Anschluß an das Kernwickeln im Magnetbandkern und dient dann als elektrischer Leiter des Bauelements.

Nach dem Wickeln werden die Magnetbandkerne gegebenenfalls einer Wärmebehandlung zur Einstellung der magnetischen Eigenschaften unterzogen. Anschließend bietet sich eine Umhüllung des Magnetbandkerns, beispielsweise durch einen gängigen Lack oder einen Schrumpfschlauch, an. Als Lack kann dann ein Epoxypulverlack verwendet werden. Es wäre jedoch auch denkbar, den Magnetbandkern mit einer thermoplastischen oder duroplastischen Preßmasse zu umhüllen.

Das dann vorliegende Bauteil ist äußerlich einem konventionellen Widerstand vergleichbar und kann selbstverständlich wie ein solcher durch entsprechende Bestückungsautomaten wie sie in der Leiterplattenfertigung üblich sind, weiterbearbeitet werden. Insbesondere ist es dabei vorteilhaft, wenn die erfindungsgemäße Drosseln zur Funkentstörung als SMD-Bauelemente ausgeführt sind.

Vorteilhafte Ausgestaltungen und Weiterbildungen sind Gegenstand der Unteransprüche.

Nachfolgend wird die Erfindung anhand der in den Figuren der Zeichnung angegebenen Ausführungsbeispiele näher erläutert. Es zeigt dabei:
- Figur 1: eine erfindungsgemäße Einleiterdrossel, die als gestiftetes Bauelement ausgeführt ist;
- Figur 2: eine erfindungsgemäße Einleiterdrossel, die als SMD-Bauelement ausgeführt ist;
- Figur 3: ein Temperaturzeitdiagramm, das die Bauteilerwärmung einer erfindungsgemäßen Einleiterdrossel (b) im Vergleich zu einer Einleiterdrossel nach dem Stand der Technik (a) zeigt.

In Figur 1 ist mit 1 ein Anschlußdraht bezeichnet. Der Anschlußdraht 1 kann einen kreisförmigen, rechteckigen, oder ähnlichen Querschnitt aufweisen. Es wäre auch denkbar, daß der Anschlußdraht 1 bandförmig ausgebildet ist. Um den Anschlußdraht 1 herum ist ein Magnetbandkern 2 angeordnet. Der Magnetbandkern 2 besteht typischer Weise aus einem dünnen Band oder einer dünnen Folie, die spulenartig um den Anschlußdraht 1 herumgewickelt ist. Zusätzlich kann vorteilhafterweise zum Schutz des Magnetbandkerns 2 eine Schutzbeschichtung 3 im Bereich des Magnetbandkerns 2 vorgesehen sein.

Der Anschlußdraht 1, der Magnetbandkern 2 und die Schutzbeschichtung 3 bilden dann eine Einleiterdrossel 4. Die Enden des Anschlußdrahts 1 können dabei als Steckverbindung dienen. Typischerweise werden die Enden des Anschlußdrahts 1 jedoch in den Schaltkreis einer integrierten Schaltung eingelötet.

Figur 2 zeigt eine weitere Einleiterdrossel 4, die hier als sogenanntes SMD Bauelement (surface mounted device Bauelement) ausgeführt ist. Gleiche Elemente sind in Figur 2 entsprechend Figur 1 mit gleichen Bezugszeichen versehen.

Die Einleiterdrossel 4 in Figur 2 unterscheidet sich von der in Figur 1 im wesentlich durch die Gehäusebauform. Das hier gezeigte SMD-Bauelement ist zur Oberflächenmontage auf einer Platine geeignet. Der Anschlußdraht 1 ist hier in dem nicht von dem Magnetbandkern 2 bedeckten Bereich L-förmig abgewinkelt. Es wäre auch denkbar, wie im Beispiel in Figur 2 gezeigt, daß die nicht vom Magnetbandkern 2 bedeckten Bereiche des Anschlußdrahtes 1 mehrfach L-förmig abgewinkelt ausgebildet sind.

Zusätzlich ist in Figur 1 mit 5 eine Leiterplatte bezeichnet. Die Einleiterdrossel 4 ist dabei an den L-förmig abgewickelten Enden des Anschlußdrahts 1 über eine Lotverbindung 6 mit der Leiterplatte 5 verbunden.

Zur Herstellung der in den Figuren 1 und 2 gezeigten Einleiterdrosseln 4 sind die nachfolgenden Herstellungsschritte erforderlich.

Zunächst wird ein Draht auf eine vorgegebene Länge abgelängt, der dann den Anschlußdraht 1 bildet. Zur Herstellung des Magnetbandkerns 2 wird zunächst ein amorphes dünnes Band oder eine dünne Magnetfolie an ihrem einen Ende auf den Anschlußdraht 1 geschweißt. Anschließend wird dieses dünne Band spulenartig um den Anschlußdraht 1 zu einem Magnetbandkern 2 gewickelt. Das zweite Ende des Bandes wird anschließend ebenfalls durch Punktschweißen am Außenumfang der aufgewickelten Spule befestigt. Auf diese Weise erhält man typischerweise einen ringförmigen Magnetbandkern (2). Besonders vorteilhaft ist es, wenn der ringförmige Magnetbandkern (2) als geschlossener Ring ausgebildet ist.

Typischerweise schließt sich dann ein Wärmebehandlungsschritt an. Die Wärmebehandlung erfolgt dabei typischerweise im Durchlauf. Die Durchlaufgeschwindigkeit wird so gewählt, daß das dünne Band für eine Wärmebehandlungszeit 0,5sec ≤ t ≤ 120sec auf eine Temperatur 450°C ≤ T ≤ 550°C erwärmt wird. Dieser Wärmebehandlungsschritt dient unter anderem der mechanischen Entspannungsbehandlung des Magnetbandkerns 2. Die Permeabilität und somit auch die damit korrelierte Einfügungsdämpfung kann so auf die gewünschte Art und Weise optimiert werden. Schließlich wird der Magnetbandkern 2 in einem Magnetfeld behandelt, um die gewünschte Hysterese einzustellen.

Nachdem der gewickelte Magnetbandkern 2 wie oben beschrieben weiterbehandelt wurde, ist es besonders vorteilhaft, im Bereich des Magnetbandkerns 2 eine Schutzbeschichtung 3 aufzubringen. Die Schutzbeschichtung 3 dient insbesondere dem mechanischen Schutz des Magnetbandkerns 2.

Als Schutzbeschichtung 3 kann ein Epoxypulverlack bzw. eine thermoplastische oder duroplastische Preßmasse dienen. Es wäre jedoch auch denkbar, die Einleiterdrossel 4 mit einem einfachen Schrumpfschlauch zu bedecken.

Erfindungswesentlich ist, daß das Material des Anschlußdrahts 1 sowohl schweißbar als auch lötbar ist. Des weiteren ist es wesentlich, daß das für den Anschlußdraht 1 verwendete Material einen hinreichend hohen elektrischen Leitwert sowie eine hohe thermische Leitfähigkeit aufweist. Außerdem ist es zwingend erforderlich, daß das Material des Anschlußdraht 1 selber nicht-ferromagnetisch ist. Es könnte sonst in der Anwendung der Einleiterdrosseln 4 durch Wirbelstromeffekte zu einer extremen Aufheizung des Anschlußdrahts 1 kommen.

Diese Anforderungen an das Material des Anschlußdrahts 1 werden in idealer Weise von Legierungen auf Kupferbasis erfüllt. Zur Erlangung der Punktschweißbarkeit sind hier widerstandserhöhende Elemente wie beispielsweise Nickel, Beryllium, Chrom, Zirkon, Mangan oder ähnliche Elemente zulegiert worden. Am gebräuchlichsten sind dabei handelsübliche Widerstandslegierungen wie Kupfer-Nickel-Legierungen bzw. Kupfer-Mangan-Legierungen.

Eine hinreichend gute Punktschweißbarkeit des Anschlußdrahts 1 mit den ferromagnetischen Materialien des Magnetbandkerns 2 wird mit einer Legierung für den Anschlußdraht erreicht, die sich aus der Formel CU₁₀₀₋ (a+b) NiₐMn_{b} zusammensetzt. Dabei ist a und b in Gew.% angegeben sind und genügen den folgenden Bedingungen: 6≤a≤80 und 0≤b≤12.

Die besten Ergebnisse werden mit einem relativ niedrigen einlegierten Nickelgehalt von ca. 6 Gew.% bzw. Mangananteil von ca. 3 Gew.% erreicht. Nach oben ist der Nickelanteil dieser Legierungen zum einen durch den mit steigendem Nickelgehalt sich verringernden elektrischen Leitwert und zum anderen durch das Erreichen ferromagnetischer Zusammensetzungen begrenzt. Die bevorzugte Zusammensetzung liegt dabei im Bereich von ca. 6 - 50 Gew.% Nickel mit Zusätzen von 0 - 6 Gew.% Mangan. Aus dem Kupfermangansystem kann beispielsweise die kommerzielle Legierung CuMn₃ verwendet werden.

Eine weitere Legierung für den Anschlußdraht 1 mit guter Punktschweißbarkeit wird mit einer Legierung erreicht, die sich aus der Formel Cu_{100-(a+b)}NnₐGe_{b} zusammensetzt. Dabei ist a und b ebenfalls in Gew.% angegeben sind und genügen den folgenden Bedingungen: 3≤a≤6 und 0≤b≤6.

Für die Funktion der Drossel zur Funkentstörung ist es unbedingt notwendig, daß das Material des Magnetbandkerns 2 aus einer amorphen oder nanokristallinen, hochpermeablen, ferromagnetischen Legierung besteht. Besonders vorteilhaft ist es, wenn diese Legierung aus weichmagnetischem Material besteht.

Besonders vorteilhaft ist es, wenn als Werkstoff hier eine amorphe Kobaltbasislegierung oder eine nanokristalline Eisenbasislegierung verwendet wird. Typischerweise weisen diese Legierungen eine Sättigungsmagnetostriktion |λₛ| ≤ 5 ppm auf.

Die einfachste Form der Ausführung der Schutzbeschichtung 3 der Einleiterdrosseln 4 bietet die Umhüllung. Dabei wird im Bereich des Magnetbandkerns 2 das Bauteil mittels eines Pulverlackes beschichtet. Man erhält so äußerlich konventionellen Widerständen vergleichbare Bauformen, die bei der Montage in gestifteter Form auf der Leiterplatte 5 aufgebracht und verlötet werden.

Eine weitere für die spätere Montage sehr interessante Bauform kann durch Umspritzen des Bereichs des Magnetbandkerns 2 mit einer thermoplastischen oder duroplatischen Formmasse in Quaderform und anschließendem Ablängen und Prägen des Leiters realisiert werden. Auf diese Weise erhält man sogenannte SMD-Bauelemente, die bei der Bauteilmontage zu einer deutlichen Reduktion des technischen Aufwandes führen und kostengünstiger herstellbar sind.

In beiden Bauformen ist die thermische Anbindung an die Umgebende Schaltung vergleichbar gut, so daß hier bezüglich der Anwendungseigenschaften keine gravierenden Unterschiede zu erwarten sind.

Entsprechend den gezeigten Ausführungsbeispielen wurden unter der Verwendung einer amorphen Kobalt-Legierung Kupfernickelanschlußdrähte unterschiedlicher Zusammensetzung hergestellt. Bei Magnetbandkernen 2 ohne Wärmebehandlung werden Wechselfeldpermeabilitäten bei 1 kHz von ca. 3000 erreicht. Bei höheren Meßfrequenzen im Bereich von 1 MHz sinkt die Wechselfeldpermeabilität auf Werte um ca. 1700 ab. Werden jedoch die Magnetbandkerne 2 einer Wärmebehandlung unterzogen so verbessern sich die magnetischen Eigenschaften deutlich. Die Wechselfeldpermeabilitäten steigen auf Werte von ca. 250000 (1 kHz) bzw. 7000 (1 MHz).

Figur 3 zeigt ein Temperaturzeitdiagramm, daß die Bauteilerwärmung einer erfindungsgemäßen Einleiterdrossel (b) im Vergleich zu einer Einleiterdrossel nach dem Stand der Technik (a) zeigt. Um hier die Vergleichbarkeit sicherzustellen, wurden für die Untersuchung der Magnetbandkerne 2 gleiche Induktivitäten verwendet. Die Magnetisierung erfolgt dabei bei einem Strom von I_{eff} = 4,5 A bei einer Frequenz von 100 kHz. Unter diesen Bedingungen erreichte die Einleiterdrossel nach dem Stand der Technik eine Endtemperatur von 84°C, während die erfindungsgemäße Einleiterdrossel sich auf maximal 68°C erwärmt.

Somit wird neben der automatisierbaren Weiterbearbeitbarkeit durch die vorgeschlagene Bauform auch eine optimaler thermischer Kontakt des Magnetbandkerns 2 über den als stromführenden Leiter ausgeführten Anschlußdraht 1 zur Leiterplatte 5 erreicht. Dadurch kann eine im Magnetbandkern 2 auftretende Übertemperatur auf für die verwendeten Legierungen verträgliche Werte reduziert werden. Auf diese Weise kann das Problem der Alterung, die e-funktional von der Temperatur abhängt, drastisch minimiert werden.

### Bezugszeichenliste

- 1: Anschlußdraht
- 2: Magnetbandkern
- 3: Schutzbeschichtung
- 4: Drossel zur Funkentstörung
- 5: Platine, Leiterplatte
- 6: Lotverbindung

## Patentansprüche

1. Drossel zur Funkentstörung
- mit einem Anschlussdraht (1), bestehend aus einer elektrisch leitenden und wärmeleitenden, nicht-ferromagnetischen ersten Legierung und
- mit einem Magnetbandkern (2), bestehend aus einer ferromagnetischen zweiten Legierung, der ein um den Anschlussdraht (1) zu einer Spule aufgewickeltes dünnes Band umfasst, das an seinem inneren Ende mit dem Anschlussdraht (1) fest verbunden ist,
**dadurch gekennzeichnet,**
**dass** die erste Legierung aus einem weichlötbaren und schweißbaren Material besteht und eine Zusammensetzung aufweist, die gegeben ist durch die Formel
Cu_{100-(a+b)}NiₐMn_{b}
, wobei a und b in Gew.% angegeben sind und folgenden Bedingungen 6≤a≤80 und 0≤b≤12 genügen.

2. Drossel zur Funkentstörung
- mit einem Anschlussdraht (1), bestehend aus einer elektrisch leitenden und wärmeleitenden, nicht-ferromagnetischen ersten Legierung und
- mit einem Magnetbandkern (2), bestehend aus einer ferromagnetischen zweiten Legierung, der ein um den Anschlussdraht (1) zu einer Spule aufgewickeltes dünnes Band umfasst, das an seinem inneren Ende mit dem Anschlussdraht (1) fest verbunden ist,
**dadurch gekennzeichnet,**
**dass** die erste Legierung aus einem weichlötbaren und schweißbaren Material besteht und eine Zusammensetzung aufweist, die gegeben ist durch die Formel
Cu_{100-(a+b)}MnₐGe_{b}
, wobei a und b in Gew.% angegeben sind und folgenden Bedingungen 3≤a≤6 und 0≤b≤6 genügen.

3. Drossel nach einem der vorhergehenden Ansprüche,
**dadurch gekennzeichnet,**
**dass** die zweite Legierung aus einem weichmagnetischen Material besteht.

4. Drossel nach einem der vorhergehenden Ansprüche,
**dadurch gekennzeichnet,**
**dass** die zweite Legierung aus einem hochpermeablen, amorphen oder nanokristallinem Material besteht.

5. Drossel nach einem der vorhergehenden Ansprüche,
**dadurch gekennzeichnet,**
**dass** die zweite Legierung eine amorphe Kobaltbasislegierung ist, die nach einer Wärmebehandlung eine Sättigungsmagnetostriktion |λₛ| ≤ 5 ppm aufweist.

6. Drossel nach einem der vorhergehenden Ansprüche,
**dadurch gekennzeichnet,**
**dass** die zweite Legierung eine nanokristalline Eisenbasislegierung ist, die nach der Wärmebehandlung eine Sättigungsmagnetostriktion |λₛ| ≤ 5 ppm aufweist.

7. Verfahren zur Herstellung einer Drossel nach einem der Ansprüche 1 - 6 mit folgenden Verfahrensschritten:
a) Es wird ein abgelängter Anschlussdraht (1) bereitgestellt;
b) Das dünne Band wird an seinem einen Ende über eine erste Schweißnaht an dem Anschlussdraht (1) befestigt;
c) Das dünne Band wird spulenförmig um den Anschlussdraht (1) zu einem Magnetbandkern (2) gewickelt;
d) Das andere Ende des dünnen Bandes wird über eine zweite Schweißnaht am Außenumfang des Magnetkerns befestigt.

8. Verfahren nach Anspruch 7,
**dadurch gekennzeichnet,**
**dass** der Magnetbandkern (2) einer Wärmebehandlung zur Verbesserung der magnetischen Eigenschaften und zur mechanischen Entspannung unterzogen wird.

9. Verfahren nach Anspruch 8,
**dadurch gekennzeichnet,**
**dass** die Wärmebehandlung im Durchlauf erfolgt und daß die Durchlaufgeschwindigkeit so gewählt wird, daß das dünne Band für eine Wärmebehandlungszeit 0,5sec ≤ t ≤ 120sec auf eine Temperatur 450°C ≤ T ≤ 550°C erwärmt wird.

10. Drossel nach einem der vorhergehenden Ansprüche,
**dadurch gekennzeichnet,**
**dass** die Drossel eine Schutzbeschichtung (3) zum Schutz des Magnetbandkerns (2) aufweist.

11. Drossel nach einem der vorhergehenden Ansprüche,
**dadurch gekennzeichnet,**
**dass** die beiden Enden des Anschlussdrahtes (1) L-förmig abgewickelt sind.

12. Drossel nach Anspruch 11,
**dadurch gekennzeichnet,**
**dass** die Drossel (4) ein sogenanntes SMD-Bauelement ist.

13. Drossel nach einem der vorhergehenden Ansprüche,
**dadurch gekennzeichnet,**
**dass** als Magnetbandkern (2) ein geschlossener Ringkern vorgesehen ist.

14. Verwendung einer Drossel nach einem der vorhergehenden Ansprüche in einem Schaltnetzteil.

## Claims

1. Radio-interference suppression choke, comprising
- a connecting wire (1) consisting of an electrically conducting, heat-conducting, non-ferromagnetic first alloy and
- a strip-wound magnetic core (2) consisting of a ferromagnetic second alloy, which includes a thin strip wound into a coil around the connecting wire (1) and rigidly joined to the connecting wire (1) at its inner end,
**characterised in that** the first alloy consists of a material suitable for soft-soldering and welding and has a composition given by the formula
Cu_{100-(a+b)}NiₐMn_{b},
where a and b are specified in % by weight and satisfy the following conditions: 6≤a≤80 and 0≤b≤ 12.

2. Radio-interference suppression choke, comprising
- a connecting wire (1) consisting of an electrically conducting, heat-conducting, non-ferromagnetic first alloy and
- a strip-wound magnetic core (2) consisting of a ferromagnetic second alloy, which includes a thin strip wound into a coil around the connecting wire (1) and rigidly joined to the connecting wire (1) at its inner end,
**characterised in that** the first alloy consists of a material suitable for soft-soldering and welding and has a composition given by the formula
Cu_{100-(a+b)}MnₐGe_{b},
where a and b are specified in % by weight and satisfy the following conditions: 3≤a≤6 and 0≤b≤6.

3. Choke according to one of the preceding claims, **characterised in that** the second alloy consists of a soft-magnetic material.

4. Choke according to one of the preceding claims, **characterised in that** the second alloy consists of a high-permeability, amorphous or nanocrystalline material.

5. Choke according to one of the preceding claims, **characterised in that** the second alloy is an amorphous cobalt-based alloy having saturation magnetostriction |λₛ|≤5 ppm after heat treatment.

6. Choke according to one of the preceding claims, **characterised in that** the second alloy is a nanocrystalline iron-based alloy having saturation magnetostriction |λₛ|≤ 5 ppm after heat treatment.

7. Process for the production of a choke according to one of claims 1 - 6, comprising the following steps:
a) a connecting wire (1) is cut to length;
b) the thin strip is fixed at one end to the connecting wire (1) by means of a first weld;
c) the thin tape is coiled around the connecting wire (1) to form a strip-wound magnetic core (2), and
d) the other end of the thin strip is fixed to the outer circumference of the magnetic core by means of a second weld.

8. Process according to claim 7, **characterised in that** the strip-wound magnetic core (2) is subjected to heat treatment in order to improve the magnetic properties and for mechanical stress relief.

9. Process according to claim 8, **characterised in that** the heat treatment is carried out continuously and that the throughput rate is selected in such a manner that the thin strip is heated to a temperature of 450°C ≤ T ≤ 550°C for a heat-treatment time of 0.5 sec ≤ t ≤ 120 sec.

10. Choke according to one of the preceding claims, **characterised in that** the choke has a protective coating (3) for protecting the strip-wound magnetic core (2).

11. Choke according to one of the preceding claims, **characterised in that** the two ends of the connecting wire (1) are bent in an L-shaped manner.

12. Choke according to claim 11, **characterised in that** the choke (4) is what is referred to as a surface-mounted device.

13. Choke according to one of the preceding claims, **characterised in that** a closed toroidal core is provided as the strip-wound magnetic core (2).

14. Use of a choke according to one of the preceding claims in a switched-mode power supply.

## Revendications

1. Self antiparasite comprenant :
- un fil de branchement (1) formé d'un premier alliage conducteur électrique et conducteur thermique, non ferromagnétique, et
- un tore magnétique enroulé (2) formé d'un second alliage ferromagnétique formé d'un mince ruban enroulé sur le fil de branchement (1), et dont son extrémité intérieure est reliée solidairement au fil de branchement (1),
**caractérisée en ce que**
le premier alliage (1) est en une matière susceptible d'être brasée et soudée, et dont la composition correspond à la formule
Cu_{100-(a+b)}NiₐMn_{b}
dans laquelle a et b sont des pourcentages pondéraux répondant à la condition suivante : 6≤a≤80 et 0≤b≤12.

2. Self antiparasite comprenant :
- un fil de branchement (1) formé d'un premier alliage non ferromagnétique, conducteur électrique et conducteur thermique, et
- un tore magnétique enroulé (2) formé d'un second alliage ferromagnétique, qui entoure le fil de branchement (1) sous la forme d'un ruban enroulé, dont l'extrémité intérieure est reliée solidairement au fil de branchement (1),
**caractérisée en ce que**
le premier alliage est une matière susceptible d'être soudée ou brasée et a une composition correspond à la formule
Cu_{100-(a+b)}MnₐGe_{b}
dans laquelle (a) et (b) correspondent à des pourcentages pondéraux et répondent aux conditions suivantes: 3≤a≤6 et 0≤b≤6.

3. Self selon l'une quelconque des revendications précédentes,
**caractérisée en ce que**
le second alliage est en une matière à aimantation douce.

4. Self selon l'une quelconque des revendications précédentes,
**caractérisée en ce que**
le second alliage est en une matière amorphe ou nanocristalline à forte perméabilité.

5. Self selon l'une quelconque des revendications précédentes,
**caractérisée en ce que**
le second alliage est un alliage à base de cobalt amorphe liant après traitement thermique, une magnétostriction de saturation |λₛ| ≤ 5 ppm.

6. Self selon l'une quelconque des revendications précédentes,
**caractérisée en ce que**
le second alliage est un alliage à base de fer nanocristallin qui après traitement thermique a une magnétostriction telle que |λₛ| ≤ 5 ppm.

7. Procédé de fabrication d'une self selon l'une des revendications 1 à 4
**caractérisé par** les étapes suivantes :
a) on prend un fil de branchement (1) coupé à la longueur,
b) on fixe un mince ruban avec une extrémité par une première soudure sur le fil de branchement (1),
c) on enroule le ruban mince autour du fil de branchement (1) pour former un noyau de tore magnétique enroulé (2),
d) on fixe l'autre extrémité du ruban mince à la périphérie du tore magnétique enroulé par une seconde soudure.

8. Procédé selon la revendication 7,
**caractérisé en ce que**
on soumet le tore magnétique enroulé (2) à un traitement thermique pour améliorer les propriétés magnétiques et la relaxation mécanique.

9. Procédé selon la revendication 8,
**caractérisé en ce que**
le traitement thermique se fait par passage et la vitesse de passage est choisie pour que le mince ruban soit chauffé à une température T telle que : 450°C ≤ T ≤ 550°C, pendant une durée (t) telle que: 0,5 sec ≤ t ≤ 120sec

10. Self selon l'une quelconque des revendications précédentes,
**caractérisée en ce qu'**
elle comporte un revêtement protecteur (3) pour protéger le tore magnétique enroulé (2).

11. Self selon l'une quelconque des revendications précédentes,
**caractérisée en ce que**
les deux extrémités du fil de branchement (1) sont recourbées en forme de L.

12. Self selon la revendication 12,
**caractérisée en ce que**
la self (4) est un composant monté en surface CMS.

13. Self selon l'une quelconque des revendications précédentes,
**caractérisée en ce que**
le tore magnétique enroulé (2) est un noyau magnétique fermé.

14. Application d'une self selon l'une quelconque des revendications précédentes à une partie d'un réseau de commutation.
